# EUROPÄISCHE PATENTSCHRIFT

(11) **EP 3 614 349 B1**
(45) Veröffentlichungstag und Bekanntmachung des Hinweises auf die Patenterteilung: **24.05.2023**
(21) Anmeldenummer: 19191278.1
(22) Anmeldetag: 12.08.2019
(51) Int. Cl.: G07D 5/00

(54) **VERFAHREN ZUR OBERFLÄCHENPRÜFUNG VON MÜNZEN**
METHOD FOR INSPECTING THE SURFACE OF COINS
PROCÉDÉ DE CONTRÔLE SUPERFICIEL DE PIÈCES DE MONNAIE

(30) Priorität: 20.08.2018 AT 507052018
(43) Veröffentlichungstag der Anmeldung: 26.02.2020
(73) Patentinhaber: OESTERREICHISCHE NATIONALBANK, 1090 Wien (AT)
(72) Erfinder: Huber-Mörk, Reinhold, 1220 Wien (AT)
(74) Vertreter: Wildhack & Jellinek

(56) Entgegenhaltungen:
- DE-A1- 10 222 771
- DE-A1-102009 020 487
- European Union: "Verordnung (EU) Nr. 1210/2010 des Europäischen Parlaments und des Rates vom 15. Dezember 2010 zur Echtheitsprüfung von Euro-Münzen und zur Behandlung von nicht für den Umlauf geeigneten Euro-Münzen", Amtsblatt der Europäischen Union, 22. Dezember 2010 (2010-12-22), XP055653341, Gefunden im Internet: URL:https://eur-lex.europa.eu/legal-conten t/DE/TXT/PDF/?uri=CELEX:32010R1210&from=EN [gefunden am 2019-12-16]

## Beschreibung

Die Erfindung betrifft ein Verfahren zur Oberflächenprüfung von Münzen auf Verschmutzung, insbesondere aufgrund von chemischen Prozessen gemäß Patentanspruch 1.

Aus dem Stand der Technik sind Münzbearbeitungs- bzw. Münzzählmaschinen bekannt, die technisch in der Lage sind, Fälschungen zu detektieren. Dazu werden geometrische und physikalische, z.B. elektromagnetische, Eigenschaften der Münzen bestimmt, sodass gefälschte Münzen anhand von Abweichungen von vorgegebenen geometrischen oder physikalischen Parametern detektiert werden können. Aufgrund der EU-Verordnung Nr. 1210/2010 des Europäischen Parlaments vom 15. Dezember 2010 steht es EU-Mitgliedsstaaten frei, nicht für den Umlauf geeignete Euro-Münzen, die entweder mutwillig oder durch ein Verfahren verändert wurden, bei dem eine Veränderung des Münzbilds zu erwarten war, die Erstattung abzulehnen. Derartige nicht erstattungswürdige Münzen, die durch deren optische Erscheinung eindeutig erkennbar sind, werden jedoch von den aus dem Stand der Technik bekannten Münzbearbeitungsmaschinen angenommen. Die DE 102 22 771 A1 und DE 10 2009 020497 A1 offenbaren Verfahren zur Prüfung von Münzen wobei Profile von reflektiertem Licht aufgezeichnet werden und deren Eigenschaften zur Prüfung der Münzen verwendet werden.

Aufgabe der Erfindung ist es daher, diesbezüglich Abhilfe zu schaffen und ein Verfahren bereitzustellen, das optisch veränderte bzw. verschmutzte Münzen automatisiert detektiert.

Die Erfindung löst diese Aufgabe mit einem Verfahren zur Oberflächenprüfung von Münzen auf Verschmutzung, insbesondere aufgrund von chemischen Prozessen, mit den Merkmalen des Patentanspruchs 1. Erfindungsgemäß ist dabei vorgesehen, dass
- eine zu untersuchende Münze relativ zu einem optischen Aufnahmegerät derart bewegt wird, dass sich Bereiche der Oberfläche des Münzbilds im Aufnahmebereich des Aufnahmegeräts befinden,
- während der Bewegung der zu untersuchenden Münze mit dem optischen Aufnahmegerät entlang zumindest eines Oberflächenbereichs und während dieser Zeit Oberflächenpunkte des Münzbilds in zumindest zwei optischen Wellenlängenbereichen aufgenommen werden, wobei derart für jeden der Wellenlängenbereiche jeweils ein Profil erstellt wird, das die Reflexion in dem betreffenden Wellenlängenbereich für eine Anzahl von zeitlich aufeinander folgenden Aufnahmen darstellt, die vom Münzbild der zu untersuchenden Münze während ihrer Bewegung erstellt wurden,
- vorab zumindest ein Referenzprofil einer Referenzmünze aufgenommen und zur Verfügung gehalten wird, das derart zentriert ist, dass die Mitte des im Aufnahmebereich des Aufnahmegeräts erfassten Münzbilds der Mitte des erstellten Referenzprofils entspricht, und das derart gestreckt oder gestaucht ist, dass die Breite des erfassten Münzbilds im erstellten Referenzprofil einer vorgegebenen Standardbreite entspricht,
- das erstellte Profil der zu untersuchenden Münze derart verschoben und gestreckt oder gestaucht wird, dass die Mitte des erfassten Münzbilds der zu untersuchenden Münze in der Mitte des erstellten Profils liegt und dass die Breite des erfassten Münzbilds im erstellten Profil der vorgegebenen Standardbreite entspricht,
- das erstellte Profil der zu untersuchenden Münze mit dem zumindest einen Referenzprofil der Referenzmünze verglichen und ein diesbezüglicher Übereinstimmungsmaßwert ermittelt wird, und
- eine Verschmutzung festgestellt wird, wenn der ermittelte Übereinstimmungsmaßwert eine einen vorgegebenen Schwellenwert unterschreitende Übereinstimmung indiziert.

Für eine derartige Überprüfung von Münzen auf Verschmutzung mit Hilfe von in verschiedenen optischen Wellenlängenbereichen aufgenommenen Reflektionsverläufen bietet im Vergleich zu einer Überprüfung mit Hilfe von Bildverarbeitungsalgorithmen den Vorteil, dass ein geringerer Rechenaufwand erforderlich ist und die Hardwarekosten für die Implementierung eines derartigen Vergleichsverfahren deutlich niedriger sind. Ein weiterer Vorteil des erfindungsgemäßen Verfahrens liegt darin, dass im Gegensatz zu einem Bildverarbeitungsverfahren mittels eines Münzbildvergleichs unterschiedliche Motive von Münzen gleicher Denomination nicht berücksichtigt werden brauchen.

Eine besonders zuverlässige Detektion verschmutzter Münzen kann gewährleistet werden, wenn von der zu untersuchenden Münze entlang einer vorgegebenen Anzahl von Oberflächenbereichen jeweils Oberflächenpunkte des Münzbilds in zumindest zwei optischen Wellenlängenbereichen aufgenommen werden, wobei derart für jeden der Oberflächenbereiche jeweils ein Profil für jeden der Wellenlängenbereiche erstellt wird. Derart ist es möglich, für jede Münze Messprofile von mehreren Oberflächenbereichen bzw. Spuren zu erfassen und mit dem Referenzprofil zu vergleichen, sodass verschmutzte Münzen zuverlässig erkannt werden.

Um Verschmutzungen des Münzbilds in verschiedenen Farben zuverlässig zu detektieren, kann vorgesehen sein, dass jedes erstellte Profil einer zu untersuchenden Münze jeweils mehrere Einzelfarbprofile umfasst, wobei jedes der Einzelfarbprofile in jeweils anderen Wellenlängenbereichen aufgenommene Aufnahmen der Oberflächenpunkte desselben Oberflächenbereichs der jeweils zu untersuchenden Münze umfasst. Derart werden beispielsweise für jeden Oberflächenbereich bzw. jede Spur Einzelfarbprofile im roten, grünen oder blauen Spektralbereich erstellt, die mit dem Referenzprofil verglichen werden können, sodass auch färbige Verschmutzungen einfach und zuverlässig erkannt werden können.

Ein besonders geringer Verarbeitungsaufwand bei der Überprüfung der zu untersuchenden Münze wird sichergestellt, wenn als Referenzmünze eine unverschmutzte Münze vorgegeben wird und bei der zu untersuchenden Münze eine Verschmutzung festgestellt wird, wenn der für das erstellte Profil der zu untersuchenden Münze ermittelte Übereinstimmungsmaßwert eine Abweichung vom Referenzprofil indiziert, die den vorgegebenen Schwellenwert überschreitet.

Eine besonders zuverlässige Erkennung von auf unterschiedliche Arten verschmutzten Münzen kann sichergestellt werden, wenn
- eine Anzahl von Referenzprofilen für mehrere unterschiedliche Arten von Referenzmünzen vorgegeben wird, wobei die Referenzmünzen insbesondere eine oder mehrere unverschmutzte und eine oder mehrere auf unterschiedliche Weise verschmutzte Referenzmünzen umfassen,
- das für die zu untersuchende Münze erstellte Profil mit jedem der Referenzprofile verglichen wird und derart jeweils ein Übereinstimmungsmaßwert für jedes der Referenzprofile erhalten wird, und
- die zu untersuchende Münze als unverschmutzt oder verschmutzt erkannt wird, wenn aufgrund des jeweiligen Übereinstimmungsmaßwerts eine Übereinstimmung mit einem der Referenzprofile der Referenzmünzen ermittelt wird.

Durch den Vergleich des für die zu untersuchende Münze erstellten Profils mit Referenzprofilen unterschiedlicher Arten von Referenzmünzen ist sichergestellt, dass Verschmutzungen verschiedenster Art bei der zu untersuchenden Münze erkannt werden.

Eine weitere Verbesserung der Detektion verschmutzter Münzen kann erzielt werden, wenn für jede Art von Referenzmünze jeweils ein Referenzprofil herangezogen wird, das eine Anzahl von für derartige Referenzmünzen erstellten Münzart-Referenzprofilen umfasst, wobei die Münzart-Referenzprofile jeweils einzeln zentriert und gestreckt oder gestaucht sind, und wenn das für die zu untersuchende Münze erstellte Profil mit jedem einzelnen Münzart-Referenzprofil verglichen und ein diesbezüglicher Übereinstimmungsmaßwert für jedes der Münzart-Referenzprofile ermittelt wird.

Derart ist sichergestellt, dass für jede Art von Referenzmünze bzw. für jede Art von Verschmutzung mehrere Münzart-Referenzprofile zur Verfügung stehen, bei denen beispielsweise auch unterschiedliche Grade der Verschmutzung für denselben Verschmutzungstyp des Münzbilds abgedeckt sind, sodass eine Verschmutzung bei der zu untersuchenden Münze zuverlässig erkannt wird.

Für eine zuverlässige Detektion unterschiedlicher Arten von Verschmutzungen bei einer zu untersuchenden Münze kann weiters vorgesehen sein, dass jedes Referenzprofil jeweils mehrere Einzelreferenzfarbprofile umfasst, wobei jedes der Einzelreferenzfarbprofile in jeweils anderen Wellenlängenbereichen aufgenommene Aufnahmen der Oberflächenpunkte desselben Oberflächenbereichs der jeweiligen Referenzmünze umfasst. Derart ist es möglich, für eine zu untersuchende Münze ermittelte Einzelfarbprofile jeweils mit den entsprechenden Einzelreferenzfarbprofilen des jeweiligen Spektralbereichs zu vergleichen und derart zuverlässig Verschmutzungen zu erkennen.

Um einen rechnerisch einfachen Vergleich des für die zu untersuchende Münze ermittelten Profils mit dem Referenzprofil zu gewährleisten, kann vorgesehen sein, dass zur Ermittlung des Übereinstimmungsmaßwerts beim Vergleich des zumindest einen für die zu untersuchende Münze erstellten Profils mit dem zumindest einen Referenzprofil ein Ähnlichkeitsmaß, insbesondere die Kreuzkorrelation oder die Summe der quadratischen Abweichungen oder die Summe der absoluten Abweichungen, berechnet wird und/oder ein Vergleich basierend auf einer Merkmalsextraktion durchgeführt wird.

Um mit möglichst großer Sicherheit zu verhindern, dass Münzen für fehlerfrei befunden werden, die auf irgendeine Weise verschmutzt sind, kann vorgesehen sein, dass sofern Profile für eine Anzahl von Oberflächenbereichen der zu untersuchenden Münze zur Verfügung stehen, beim Vergleich des für die zu untersuchende Münze erstellten Profils mit dem zumindest einen Referenzprofil bei der zu untersuchenden Münze bereits eine Verschmutzung festgestellt wird, wenn der für das Profil eines einzigen der Oberflächenbereiche ermittelte Übereinstimmungsmaßwert eine Verschmutzung indiziert.

Um das für die zu untersuchende Münze erstellte Profil nicht mit allen zur Verfügung stehenden Referenzprofilen vergleichen zu brauchen, kann vorgesehen sein, dass die Denomination der zu untersuchenden Münze festgestellt wird und das zumindest eine Referenzprofil anhand der festgestellten Denomination ausgewählt wird. Derart ist es möglich, den Vergleich auf Referenzprofile einzuschränken, die für die festgestellte Denomination zur Verfügung stehen, sodass der mit dem Vergleich verbundene Rechenaufwand minimiert wird.

Um zu verhindern, dass Profile erstellt werden, obwohl sich während der Bewegung der zu untersuchenden Münze kein Bereich des Münzbilds der zu untersuchenden Münze im Aufnahmebereich des Aufnahmegeräts befindet, kann vorgesehen sein, dass die Aufnahme vorgegebener Oberflächenbereiche mit dem optischen Aufnahmegerät inaktiviert wird, wenn die festgestellte Denomination indiziert, dass sich Oberflächenbereiche der zu untersuchenden Münze außerhalb des Aufnahmebereichs des Aufnahmegeräts befinden.

Auf diese Art wird vermieden, dass Profile erstellt werden, in denen nur Hintergrundmesswerte enthalten sind, die aufgenommen werden, ohne dass sich Bereiche des Münzbilds einer Münze im Aufnahmebereich befinden.

Zur besonders zuverlässigen Detektion von Verschmutzungen bei einer zu untersuchenden Münze kann weiters vorgesehen sein, dass
- für jede Münzseite der zu untersuchenden Münze für zumindest einen Oberflächenbereich Oberflächenpunkte des Münzbilds in zumindest zwei optischen Wellenlängenbereichen aufgenommen werden, wobei derart für jeden der Wellenlängenbereiche jeweils ein Profil erstellt wird,
- das für die zweite Münzseite erstellte Profil zentriert und gestreckt oder gestaucht wird, sodass die Mitte des erfassten Münzbilds in der Mitte des erstellten Profils liegt und dass die Breite des erfassten Münzbilds im erstellten Profil der vorgegebenen Standardbreite entspricht, und
- das zumindest eine für die zweite Münzseite erstellte Profil mit zumindest einem Referenzprofil verglichen wird und ein diesbezüglicher Übereinstimmungsmaßwert ermittelt wird.

Auf diese Weise wird sichergestellt, dass Verschmutzungen, die sich nur auf einer Seite der zu untersuchenden Münze befinden, zuverlässig erkannt werden, da beide Münzseiten der zu untersuchenden Münze aufgenommen werden.

Um den Rechenaufwand bei der Verarbeitung der erstellten Profile zu minimieren, wenn jeweils beide Münzseiten einer zu untersuchenden Münze überprüft werden, kann vorgesehen sein, dass das zumindest eine für die zweite Münzseite erstellte Profil mit demselben Referenzprofil verglichen wird, wie das für die erste Münzseite erstellte Profil und/oder dass das zumindest eine für die zweite Münzseite der zu untersuchenden Münze erstellte Profil gemäß der Zentrierung und/oder Streckung oder Stauchung, die für das entsprechende für die erste Münzseite erstellte Profil ermittelt wurden, zentriert und/oder gestreckt oder gestaucht wird.

Auf diese Weise kann für das für die zweite Münzseite erstellte Profil einfach die Zentrierung bzw. Streckung oder Stauchung, die für das im entsprechenden Profil der ersten Münzseite ermittelt wurde, übernommen werden.

Um beispielsweise sich verändernde Lichtverhältnisse oder durch das Aufnahmegerät bedingte Messwert-Ungenauigkeiten bei der Erstellung der Profile zu korrigieren, kann vorgesehen sein, dass die Gerätedrift des optischen Aufnahmegeräts anhand desjenigen Helligkeitswerts erfolgt, der ohne zu untersuchende Münze ermittelt wird und die derart ermittelte Gerätedrift zur Korrektur des für die zu untersuchende Münze erstellten Profils herangezogen wird.

Um das erfindungsgemäße Verfahren beispielsweise auch bei bereits bestehenden Münzbearbeitungsgeräten anwenden zu können, kann vorgesehen sein, dass die Bewegung der zu untersuchenden Münze relativ zum optischen Aufnahmegerät bewirkt wird, indem die zu untersuchende Münze entlang einer geneigten Ebene abrollt oder, insbesondere auf einem Förderband oder Riemen, gefördert wird oder entlang einer Freiflugstrecke am optischen Aufnahmegerät vorbei transportiert wird.

Da das erfindungsgemäße Verfahren unempfindlich gegenüber der Art des Transportes ist, die zur Bewegung der zu untersuchenden Münze relativ zum Aufnahmegerät führt, ist das erfindungsgemäße Verfahren einfach bei einer Vielzahl an bekannten Münzbearbeitungsgeräten implementierbar.

Um die Aufnahme von Oberflächenpunkten des Münzbilds erst dann zu starten, wenn sich tatsächlich eine zu untersuchende Münze im Aufnahmebereich des Aufnahmegeräts befinden, kann vorgesehen sein, dass der Zeitpunkt, insbesondere durch eine unmittelbar vor dem Aufnahmebereich des Aufnahmegeräts angeordnete Triggereinheit, bestimmt wird, zu dem die zu untersuchende Münze in den Aufnahmebereich gelangt und in einem vorgegebenen Zeitabstand nach der Detektion des Eintretens in den Aufnahmebereich der Vergleich des zumindest einen für die zu untersuchende Münze erstellten Profils mit dem zumindest einen Referenzprofil durchgeführt wird. Auf diese Weise wird vermieden, dass die erstellten Profile eine große Anzahl an Hintergrundmesswerten enthalten, in denen keine Information über die Reflektionen des Münzbilds enthalten sind.

Weitere Vorteile und Ausgestaltungen der Erfindung ergeben sich aus der Beschreibung und den beiliegenden Zeichnungen.

Die Erfindung ist im Folgenden anhand von besonders vorteilhaften, aber nicht einschränkend zu verstehenden Ausführungsbeispielen in den Zeichnungen schematisch dargestellt und wird unter Bezugnahme auf die Zeichnungen beispielhaft beschrieben.

Im Folgenden zeigen:
Fig. 1 eine Anordnung zur Durchführung eines erfindungsgemäßen Verfahrens mit einem Aufnahmegerät 20 mit einem Detektor 2,
Fig. 2 eine alternative Anordnung zur Durchführung eines erfindungsgemäßen Verfahrens mit einem Aufnahmegerät mit drei Detektoren zu Aufnahme von drei Spuren bzw. Oberflächenbereichen,
Fig. 3a zeigt die während des Abrollens einer 2-Euro-Münze aufgenommenen Oberflächenpunkte des Münzbilds eines Oberflächenbereichs,
Fig. 3b die die während einer linearen Bewegung aufgenommenen Oberflächenpunkte des Münzbilds eines Oberflächenbereichs einer 2-Euro-Münze,
Fig. 4a den Verlauf dreier Oberflächenbereiche, entlang denen Oberflächenpunkte des Münzbilds aufgenommen wurden, während einer rollenden Bewegung,
Fig. 4b den Verlauf dreier Oberflächenbereiche, die während einer linearen Bewegung der Münze aufgenommen wurden,
Fig. 5 beispielhaft ein Referenzprofil und ein ermitteltes Profil mit jeweils drei Einzelreferenzfarbprofilen bzw. Einzelfarbprofilen,
Fig. 6 beispielhaft für drei Oberflächenbereiche einer zu untersuchenden Münze ermittelte Profile und zwei Referenzprofile,
Fig. 7 beispielhaft drei Münzart-Referenzprofile und drei ermittelte Profile,
Fig. 8 ein Beispiel für die Ermittlung des Übereinstimmungsmaßwerts mit Hilfe einer Merkmalsextraktion.

**Fig. 1** zeigt ein erstes Beispiel einer Anordnung zur Durchführung eines erfindungsgemäßen Verfahrens zur Oberflächenprüfung von Münzen auf Verschmutzung. Eine derartige Anordnung kann beispielsweise in einem aus dem Stand der Technik bekannten Münzzähl- bzw. Münzsortierautomaten integriert sein oder nachträglich in ein einen derartigen Münzzählautomaten eingebaut werden. Die Anordnung umfasst ein optisches Bildaufnahmegerät 20, das im gezeigten Ausführungsbeispiel einen Farbsensor 2, eine Verarbeitungseinheit 4, eine Triggereinheit 5, beispielsweise eine Lichtschranke, und vier Beleuchtungskörper 3, bei denen es sich im Ausführungsbeispiel jeweils um monochrome, beispielsweise weiße, Leuchtdioden, handelt, umfasst. Die Beleuchtungskörper 3 sind so gewählt, dass eine möglichst diffuse Beleuchtung sichergestellt ist, da die metallische Oberfläche unverschmutzter Münzen stark reflektiert, während die Reflektivität der Oberfläche verschmutzter Münzen entsprechend reduziert ist. Weiters umfasst die Anordnung eine optionale Auswurfeinheit 6, die von der Verarbeitungseinheit 4 angesteuert wird und Münzen auswirft, die als nicht erstattungsfähig bzw. verschmutzt erkannt wurden.

Mit dem im Folgenden beschriebenen Verfahren können vorteilhafterweise auf verschiedenste Weise verschmutzte Münzen erkannt werden. Bei den Verschmutzungen der Münzen kann es sich beispielsweise um vollständige oder teilweise Verfärbungen des Münzbilds handeln. Als weitere Verschmutzung sind beispielsweise bekannt, dass das Münzbild der Münzen durch Muster oder Abbildungen zumindest teilweise verdeckt ist oder durch chemische Verfahren, mechanische Einwirkung oder Wärmebehandlung verändert oder teilweise entfernt wurde.

Als erster Schritt des erfindungsgemäßen Verfahrens werden im Ausführungsbeispiel in **Fig. 1** während der Bewegung der zu untersuchenden Münze 1 am optischen Aufnahmegerät 20 vorbei mit dem Aufnahmegerät 20 entlang eines Oberflächenbereichs O der zu untersuchenden Münze 1 Oberflächenpunkte des Münzbilds 10 in zumindest zwei optischen Wellenlängenbereichen aufgenommen.

Im gezeigten Ausführungsbeispiel rollt bzw. rutscht die zu untersuchende Münze 1, angetrieben durch die Schwerkraft, entlang einer geneigten Ebene, im Ausführungsbeispiel einer Schiene, ab und passiert dabei den Aufnahmebereich des optischen Aufnahmegeräts 20. Durch die zumindest teilweise rollende Bewegung, die die zu untersuchende Münze 1 vollführt, werden vom Aufnahmegerät 20 zwischen den Zeitpunkten t₀ und tₑ Oberflächenpunkte des Münzbilds 10 bzw. der Oberflächenfarbe des Münzbilds 10 erfasst, die sich entlang einer Kurve auf der Oberfläche der zu untersuchenden Münze 1 befinden, wie dies in **Fig. 3a** dargestellt ist. Dabei wird entlang der liegend s-förmigen Kurve ein Oberflächenbereich O der zu untersuchenden Münze 1 erfasst, der sich entlang des gesamten Münzbilds 10 erstreckt. Dies bedeutet, dass bei Bimetallmünzen sowohl Oberflächenpunkte aufgenommen werden, die sich auf dem Ring als auch auf der Pille befinden.

Alternativ dazu kann die Bewegung der zu untersuchenden Münze 1 relativ zum optischen Aufnahmegerät beispielsweise auch bewirkt werden, indem die zu untersuchende Münze 1 auf einem Förderband oder Riemen linear gefördert wird oder entlang einer Freiflugstrecke am optischen Aufnahmegerät 20 vorbei transportiert wird. Ein Beispiel für den zwischen den Zeitpunkten t₀ und tₑ aufgenommenen Oberflächenbereich O einer linear am Aufnahmegerät 20 vorbeitransportierten zu untersuchenden Münze 1 ist in **Fig. 3b** dargestellt.

Um die Aufnahme der Oberflächenpunkte gezielt zu starten, wenn die zu untersuchende Münze 1 in den Aufnahmebereich des Aufnahmegeräts 20 eintritt, und in einem vorgegebenen Zeitabstand dazu die weitere Verarbeitung der ermittelten Daten zu starten, ist im gezeigten Ausführungsbeispiel eine Lichtschranke vorgesehen, die unmittelbar vor dem Aufnahmebereich des Aufnahmegeräts 20 angeordnet ist und den Zeitpunkt detektiert, zu dem die zu untersuchende Münze 1 in den Aufnahmebereich des Aufnahmegeräts 20 gelangt. Die Lichtschranke stellt in diesem Fall ein Signal bereit, das die Aufnahme von Oberflächenpunkten der zu untersuchenden Münze 1 startet und in einem vorgegebenen Zeitabstand nach der Detektion eine weitere Bearbeitung der aufgenommenen Daten auslöst.

Eine derartige Lichtschranke ist jedoch keinesfalls zwingend erforderlich für die Durchführung eines erfindungsgemäßen Verfahrens. Alternativ dazu kann das Aufnahmegerät 20 auch fortlaufend Aufnahmen erstellen, wobei anschließend mit Hilfe von Signalverarbeitungsalgorithmen diejenigen Aufnahmen ermittelt werden, die die Reflektionen von Oberflächenpunkten des Münzbilds 10 einer zu untersuchenden Münze 1 beinhalten.

Beim Farbsensor 2 des Aufnahmegeräts 20 handelt es sich im gezeigten Ausführungsbeispiel in **Fig. 1** um ein Fotodiodenfeld, die jeweils mit einem Rot-, Grün- oder Blaufilter ausgestattet ist. Alternativ dazu kann die Anordnung zur Durchführung eines erfindungsgemäßen Verfahrens als Farbsensor 2 beispielsweise auch eine ungefilterte Fotodiode umfassen. Als Messergebnis wird bei einer Aufnahme mit einem derartigen Aufnahmegerät 20 ein Signal erhalten, dessen Signalwert zur Helligkeit bei der jeweiligen, Farbwellenlänge proportional ist. Bei den Beleuchtungskörpern 3 handelt es sich im gezeigten Ausführungsbeispiel um vier weiße Leuchtdioden, die eine möglichst diffuse Beleuchtung des Aufnahmebereichs gewährleisten.

Aus den, wie zuvor beschrieben, in zumindest zwei optischen Wellenlängenbereichen aufgenommenen Oberflächenpunkten des Münzbilds 10 wird jeweils ein Profil P für jeden der Wellenlängenbereiche erstellt, die die Reflexion darstellt, die die aufgenommenen Oberflächenpunkte in dem betreffenden Wellenlängenbereich für eine Anzahl von zeitlich aufeinander folgenden Aufnahmen aufweisen.

Bei der Erstellung des Profils P kann auch die Gerätedrift des optischen Aufnahmegeräts 20 berücksichtigt werden, indem der Helligkeitswert, der ohne zu untersuchende Münze 1 ermittelt wird, für eine Korrektur des Profils P herangezogen wird.

Dabei kann beispielsweise ein einzelnes Profil P für einen Oberflächenbereich O der zu untersuchenden Münze 1 erstellt werden, wenn der Farbsensor 2 des Aufnahmegeräts 20, die Reflexionen der aufgenommenen Oberflächenpunkte des Münzbilds 10 ungefiltert registriert. Alternativ dazu kann das Aufnahmegerät 20 auch einen Farbsensor 2 mit Fotodetektorgruppen für den roten, grünen bzw. blauen Spektralbereich umfassen, sodass, während die zu untersuchende Münze 1 durch den Aufnahmebereich des Aufnahmegeräts 20 transportiert wird, Oberflächenpunkte des Münzbilds 10 in mehreren verschiedenen Wellenlängenbereichen aufgenommen werden, sodass für jeden aufgenommenem Oberflächenbereich O des Münzbilds 10 Einzelfarbprofile PFᵣ, PF_{g}, PF_{b} beispielsweise für den roten, grünen und blauen Spektralbereich erstellt werden können. Optional dazu kann eine Helligkeitsmessung durchgeführt werden, wenn das Aufnahmegerät 20 eine ungefilterte Detektorgruppe umfasst.

Ein derartiges Profil P einer zu untersuchenden Münze 1 umfassend drei Einzelfarbprofile PFᵣ, PF_{g}, PF_{b} der Aufnahmen der Oberflächenpunkte desselben Oberflächenbereichs O des Münzbilds 10 im roten, grünen und blauen Spektralbereich ist in **Fig. 5** dargestellt. Um anschließend festzustellen, ob die zu untersuchende Münze 1 eine Verschmutzung aufweist, wird das erstellte Profil P bzw. gegebenenfalls die drei Einzelfarbprofile PFᵣ, PF₉, PF_{b} des Profils P mit zumindest einem Referenzprofil R einer Referenzmünze verglichen.

Für diesen Vergleich wird vorab zumindest ein Referenzprofil R einer Referenzmünze aufgenommen und beispielsweise in der Verarbeitungseinheit 4 hinterlegt und zur Verfügung gehalten. Als Referenzmünze kann beispielsweise eine unverschmutzte Münze vorgegeben werden, bei der das Münzbild weder verfärbt noch beispielsweise durch den Einfluss von Wärme oder chemischen Substanzen verändert wurde. Beispiele für die erstellten Profile einer sauberen bzw. unverschmutzten 2-Euro-Münze sind in den **Fig. 5, 6** und **7** dargestellt.

In den **Fig. 5, 6** und **7** ist auf der x-Achse die Auflösung in mm skaliert mit der Messauflösung r [mm/r] und auf der y-Achse der Reflexionsgrad [RG] im jeweiligen Spektralbereich angegeben. Die zeitliche Auflösung (horizontale Achse) der in den **Fig. 5, 6** und **7** dargestellten Profile P bzw. Referenzprofile R ergibt sich aus der minimal erreichbaren Zeit für die Lese- bzw. Schreib-Vorgänge der verwendeten Recheneinheit. Die vertikale Achse ist die gemessene, d.h. indirekt dem Farbwert proportionale Frequenz. Ist beispielsweise max. alle t=0,2 ms eine vollständige RGB-Messung möglich, ergibt sich bei einer Geschwindigkeit der Münzen von ca. v=1,4 m/s eine Auflösung r auf der Münze von *r* = *v* · *t* = 1.4 · 0.2 ≈ 0.3 mm.

Für eine gute Vergleichbarkeit des zumindest einen Referenzprofils R mit dem zumindest einen für die zu untersuchende Münze 1 erstellten Profil P wird das Referenzprofil R derart zentriert, dass die Mitte des im Aufnahmebereich des Aufnahmegeräts 20 erfassten Münzbilds der Referenzmünze der Mitte des erstellten Referenzprofils R entspricht. Weiters wird das Referenzprofil R derart gestreckt oder gestaucht, dass die Breite des erfassten Münzbilds im erstellten Referenzprofil R einer vorgegebenen Standardbreite entspricht. Das derart aufgenommene und verarbeitete Referenzprofil R wird schließlich für das erfindungsgemäße Verfahren zur Verfügung gehalten.

Das erstellte Profil P der zu untersuchenden Münze 1 wird ebenfalls derart verschoben und gestreckt oder gestaucht, dass die Mitte des erfassten Münzbilds 10 der zu untersuchenden Münze 1 in der Mitte des erstellten Profils P liegt. Weiters wird die Breite des erfassten Münzbilds 10 derart gestreckt oder gestaucht, dass sie im erstellten Profil P der vorgegebenen Standardbreite entspricht. Diese Zentrierung bzw. Streckung oder Stauchung der Profile P bewirkt vorteilhafterweise, dass die durch unterschiedliche Roll- bzw. Rutschgeschwindigkeiten der zu untersuchenden Münzen 1 bedingte unterschiedliche Breite der Profile P vereinheitlicht wird bzw. die Mitte des erstellten Profils P mit der Mitte der Messpunkte auf der zu untersuchenden Münze 1 in Übereinstimmung gebracht wird.

Um das Referenzprofil R bzw. das ermittelte Profil P auf die vorgegebene Standardbreite zu bringen, wird eine lineare Interpolation zwischen den für die einzelnen Oberflächenpunkte erfassten Reflexionen durchgeführt. Das Zentrieren der ermittelten Profile P bzw. der Referenzprofile R erfolgt durch Bilden der kumulativen Summe und Schieben des betreffenden Profils P bzw. Referenzprofils R von der Mittenposition H des verschobenen Profils auf die zentrale Profilmittenposition bei *N*/2. Die Position H des verschobenen Profils ist dabei gegeben durch die Position der halben Gesamtsumme der Einzelmesswerte in einem Profil und wird rechnerisch ermittelt durch $H = {argmin}_{c} \left({\sum }_{i = 1}^{c} x > {\sum }_{i = 1}^{N} x / 2\right)$, c=1,...,N, wobei N die Länge des gesamten Profils ist.

Die Streckung bzw. Stauchung wird für ein Trainingsset ermittelt, beispielsweise für die vorab untersuchten Referenzmünzen. Dabei wird beispielsweise für jede Referenzmünze mittels der bekannten Untersuchungsverfahren zur Feststellung der Denomination anhand von geometrischen bzw. physikalischen Parametern die Denomination festgestellt, für jede untersuchte Denomination eine durchschnittliche Weite *w̅* ermittelt und die Streckung bzw. Stauchung auf die Weite *w̅* angepasst. Die durchschnittliche Weite ist gegeben durch $\overline{w} = {\sum }_{i = 1}^{T} {w}_{i} / T$ wobei *T* die Anzahl Trainingsprofile w₁, ...w_{T}, d.h. der Referenzprofile R, ist. Die Weite w eines Profils P berechnet sich aus *w* = *b* - *a*, *a* = argmin*ᵢ*(*x*(*i*) > *B*), *b* = argmax*ᵢ*(*x*(*i*) > *B*), i=1,...N, wobei B ein Schwellwert ist.

Die Breite w des Münzprofils kann beispielsweise durch eine Geschwindigkeitsmessung geschätzt werden, wozu beispielsweise eine zweite Triggereinheit 5, bzw. eine Lichtschranke, die vor dem Aufnahmegerät 20 angebracht ist, herangezogen werden kann. Aus der Zeitdifferenz zwischen dem Passieren der ersten und der zweiten Lichtschranke lässt sich so die Geschwindigkeit der zu untersuchenden Münze 1 errechnen und auf die anzuwendende Streckung bzw. Stauchung schließen. Die Streckung bzw. Stauchung um den Faktor *w̅*/*w* erfolgt dann beispielsweise durch Interpolation zwischen den einzelnen Punkten des erstellten Profils P. Die erforderliche Streckung bzw. Stauchung, um ein ermitteltes Profil P auf die vorgegebene Standardbreite zu bringen, kann alternativ dazu auch zunächst für eine Anzahl an Referenzmünzen bekannte Denomination und somit bekannter Weite bzw. Münzbreite ermittelt werden.

Ist nun das für die zu untersuchende Münze 1 erstellte Profil P auf diese Weise vorverarbeitet, wird das erstellte Profil mit dem zumindest einen Referenzprofil R der Referenzmünze, das zur Verfügung gehalten wird, verglichen und ein diesbezüglicher Übereinstimmungsmaßwert ermittelt. Wenn dieser ermittelte Übereinstimmungsmaßwert eine einen vorgegebenen Schwellenwert unterschreitende Übereinstimmung mit der Referenzmünze indiziert, wird bei der zu untersuchenden Münze 1 eine Verschmutzung festgestellt.

Wird beispielsweise das für eine verschmutzte zu untersuchende Münze 1 erstellte Profil P mit dem für eine unverschmutzte bzw. saubere Referenzmünze erstellten Referenzprofil R verglichen und ein diesbezüglicher Übereinstimmungsmaßwert ermittelt, wird bei der zu untersuchenden Münze 1 eine Verschmutzung festgestellt, wenn beispielsweise der für das erstellte Profil P ermittelte Übereinstimmungsmaßwert eine Abweichung vom Referenzprofil R indiziert, die den vorgegebenen Schwellenwert überschreitet. D.h. dass die übermittelte Übereinstimmung für eine verschmutzte zu untersuchende Münze 1 so gering ist, dass der ermittelte Übereinstimmungsmaßwert den vorgegebenen Schwellenwert unterschreitet.

Ist dies der Fall, kann beispielsweise von der Verarbeitungseinheit 4 festgestellt werden, dass die zu untersuchende Münze 1 zu stark verschmutzt ist. Das Ergebnis ist ein Signal welches entweder in die bestehende Maschinensteuerung gesendet wird oder z.B. einen Hubmagnet zum Münzauswurf ansteuert. Die Münze wird zurückgewiesen und beispielsweise über eine mechanische Auswurfeinheit 6, die von der Verarbeitungseinheit 4 angesteuert wird, wieder ausgegeben. Weiter können optional auch noch weitere Messwerte, z.B. Farbmesswerte, an die Maschinensteuerung übertragen werden.

Wie bereits zuvor für das für die zu untersuchende Münze 1 ermittelte Profil P beschrieben, kann ein derartiges für eine Referenzmünze erstelltes Referenzprofil R auch mehrere Einzelfarbreferenzprofile RFᵣ, RF_{g}, RF_{b} beispielsweise im roten, grünen und blauen Spektralbereich umfassen. Ein derartiges Referenzprofil R mit drei Einzelfarbreferenzprofilen RFᵣ, RF_{g}, RF_{b} ist in **Fig. 5** schematisch dargestellt. Die Einzelreferenzfarbprofile RFᵣ, RF_{g}, RF_{b} des Referenzprofils R umfassen dabei die jeweils in anderen Frequenz- und/oder Wellenlängenbereichen aufgenommenen Aufnahmen derselben Oberflächenpunkte des Münzbilds bzw. desselben Oberflächenbereichs des Münzbilds der Referenzmünze. Stehen für das für die zu untersuchende Münze 1 ermittelte Profil P Einzelfarbprofile PFᵣ, PF_{g}, PF_{b} zur Verfügung, werden diese mit den dem jeweiligen Spektralbereich entsprechenden Einzelreferenzfarbprofile RFᵣ, RF_{g}, RF_{b} verglichen und ein diesbezüglicher Übereinstimmungsmaßwert für jeden Spektralbereich ermittelt.

Wie in **Fig. 2** dargestellt ist, kann eine Anordnung zur Durchführung eines erfindungsgemäßen Verfahrens an Stelle eines Aufnahmegeräts 20 mit einem Farbsensor 2 auch ein Aufnahmegerät 20 mit mehreren Farbsensoren 2a, 2b, 2c, die beispielsweise als Fotodioden mit einem Rot-, Grün- bzw. Blaufilter oder ungefiltert ausgeführt sind, umfassen. Wie in **Fig. 2** ersichtlich ist, ist der Aufbau der Anordnung zur Durchführung des erfindungsgemäßen Verfahren ansonsten gleich wie in **Fig. 1** mit vier Beleuchtungskörpern 3, einer Verarbeitungseinheit 4 und einer Triggereinheit 5, bei der es sich um eine Lichtschranke handelt. Bei der in **Fig. 2** dargestellten Anordnung ist der Aufnahmebereich des Aufnahmegeräts 20 größer als beim in **Fig. 1** dargestellten Aufnahmegerät 20 mit einem einzelnen Farbsensor 2, sodass ein größerer Bereich des Münzbilds 10 der zu untersuchenden Münze 1 erfasst werden kann, während diese am Aufnahmegerät 20 vorbeirollt bzw. vorbeibewegt wird.

Wird eine zu untersuchende Münze 1 an einem derartig aufgebauten Aufnahmegerät 20 vorbeibewegt, werden entlang von drei Oberflächenbereichen O₁, O₂, O₃ jeweils Oberflächenpunkte des Münzbilds in zumindest zwei optischen Wellenlängenbereichen aufgenommen. Ein Beispiel für drei derartige Oberflächenbereiche O₁, O₂, O₃ bzw. Spuren, die aufgenommene Oberflächenpunkte des Münzbilds 10a einer 2-Euro-Münze 1a enthalten, die während einer rollenden Bewegung am Aufnahmegerät 20 vorbei aufgenommen wurden, sind in **Fig. 4a** dargestellt. **Fig. 4b** zeigt drei derartige Oberflächenbereiche O₁, O₂, O₃, die während einer linearen Bewegung der 2-Euro-Münze 1a am Aufnahmegerät 20 vorbei aufgenommen wurden.

Für jeden der Oberflächenbereiche O₁, O₂, O₃ wird jeweils ein Profil P₁, P₂, P₃ für jeden der Wellenlängenbereiche erstellt. Ein Beispiel für drei derartige Profile P₁, P₂, P₃, die für die in **Fig. 4a** dargestellten Oberflächenbereiche auf der 2-Euro-Münze 1a ermittelt wurden, ist in **Fig. 6** gezeigt. Bei den in **Fig. 6** dargestellten Profilen P₁, P₂, P₃ handelt es sich um die Reflektionen der Oberflächenbereiche O₁, O₂, O₃ im grünen Farbbereich. Wie zuvor erwähnt, können derartige Profile P₁, P₂, P₃ jeweils auch mehrere Einzelfarbprofile PFᵣ, PF₉, PF_{b} umfassen, die jeweils die Reflexionen der Oberflächenpunkte des jeweiligen Oberflächenbereiche O₁, O₂, O₃ in verschiedenen Frequenz- und/oder Wellenlängenbereichen umfassen. Die Einzelreferenzprofile RF werden dabei jeweils einzeln zentriert und gestreckt oder gestaucht.

Zusätzlich oder alternativ dazu können auch für jede Münzseite einer zu untersuchenden Münze 1 Oberflächenpunkte entlang eines oder mehrerer Oberflächenbereiche O₁, O₂, O₃ aufgenommen und Profile P erstellt werden. Dabei können die Zentrierung und/oder Streckung oder Stauchung, die für das demselben Oberflächenbereich O₁, O₂, O₃ auf der ersten Münzseite entsprechende Profil P ermittelt wurden, vorteilhafterweise übernommen werden.

Bei einem Aufnahmegerät 20 mit mehreren Farbsensoren 2a, 2b, 2c kann es, beispielsweise wenn Münzen mit kleinem Durchmesser, wie der in **Fig. 2** dargestellten 1-Cent-Münze 1b, untersucht werden, der Fall sein, dass einer der Farbsensoren 2a, 2b, 2c nur Hintergrundwerte aufnehmen würde, wenn sich die zu untersuchende Münze 1b an ihm vorbeibewegt, da sich kein Bereich des Münzbilds 10b in seinem Aufnahmebereich befindet. Daher kann optional die Aufnahme vorgegebener Oberflächenbereiche O₁, O₂, O₃ mit dem optischen Aufnahmegerät 20 inaktiviert werden.

Dies kann beispielsweise bei einem bekannten Münzzählgerät mit der zuvor erfolgten Ermittlung der Denomination verknüpft sein, sodass auf die zur Verfügung gehaltene Denomination der zu untersuchenden Münze zugegriffen wird und, wenn die festgestellte Denomination indiziert, dass sich Oberflächenbereiche der zu untersuchenden Münze außerhalb des Aufnahmebereichs des Aufnahmegeräts 20 befinden, dieser Oberflächenbereich inaktiviert wird.

Ist nun derart jeweils ein Profil P₁, P₂, P₃ für mehrere Oberflächenbereiche O₁, O₂, O₃ umfassend zwei oder mehr Einzelfarbprofile PFᵣ, PF_{g}, PF_{b} erstellt, wird dieses, wie zuvor beschrieben, mit dem zumindest einen Referenzprofil R, das für eine Referenzmünze erstellt wurde und beispielsweise in der Verarbeitungseinheit 4 zur Verfügung gehalten wird, verglichen und ein diesbezüglicher Übereinstimmungsmaßwert wird ermittelt. Bei der Auswahl des für den Vergleich heranzuziehenden Referenzprofils R kann vorteilhafterweise auch die ermittelte Denomination herangezogen werden, um das zumindest eine Referenzprofil R anhand der festgestellten Denomination auszuwählen und somit einen umfangreicheren, aufwendigeren Vergleich zu vermeiden.

Alternativ oder zusätzlich zu den zuvor beschriebenen Einzelreferenzfarbprofilen RFᵣ, RF_{g}, RF_{b} kann jedes Referenzprofil R jeweils auch mehrere einzelne, für verschiedene Oberflächenbereiche der jeweiligen Referenzmünze erstellte Referenzprofile R₁, R₂ umfassen, die Aufnahmen der Oberflächenpunkte unterschiedlicher Oberflächenbereiche O₁, O₂, O₃ der jeweiligen Referenzmünze enthalten, wie dies in **Fig. 6** dargestellt ist. Die Referenzprofile R₁, R₂ werden dabei jeweils einzeln zentriert und gestreckt oder gestaucht.

Bei einem erfindungsgemäßen Verfahren kann auch eine Anzahl von Referenzprofilen R für mehrere unterschiedliche Arten von Referenzmünzen vorgegeben werden. Die Referenzmünzen umfassen dabei beispielsweise eine oder mehrere unverschmutzte und eine oder mehrere auf unterschiedliche Arten verschmutzte Referenzmünzen. Somit ist vorteilhafterweise sichergestellt, dass verschiedenste Arten von verschmutzten Münzen hinterlegt sind, um diese mit der zu untersuchenden Münze 1 zu vergleichen. Bei den Arten von Verschmutzungen kann es sich beispielsweise um vollständige Verfärbungen oder Verfärbungen, die nur bestimmte Bereiche des Münzbilds betreffen, handeln. Als Referenzmünzen können beispielsweise auch Münzen herangezogen werden, bei denen das Münzbild beispielsweise durch Muster oder Abbildungen zumindest teilweise verdeckt wird oder durch chemische Verfahren, mechanische Verformung oder Wärmebehandlung verändert oder teilweise entfernt wurde.

Das für die zu untersuchende Münze erstellte Profil P wird dabei mit jedem dieser Münzart-Referenzprofile RM₁, RM₂, RM₃ (siehe **Fig. 7**) verglichen und derart jeweils ein Übereinstimmungsmaßwert für jedes der Referenzprofile RM₁, RM₂, RM₃ ermittelt. Jedes dieser Münzart-Referenzprofile RM_{1;} RM₂, RM₃ kann dabei, wie zuvor beschrieben, ebenfalls jeweils einzelne Referenzprofile für verschiedene Oberflächenbereiche O₁, O₂, O₃ derselben Referenzmünze oder auch Einzelfarbreferenzprofile desselben Oberflächenbereichs O₁, O₂, O₃ für verschiedene Spektralbereiche umfassen.

Dabei kann jedes Münzart-Referenzprofil RM_{1;} RM₂, RM₃ jeweils auch eine Anzahl von Referenzprofilen umfassen, die für verschiedene, auf dieselbe Art verschmutzte, Referenzmünzen erstellt wurden, die jeweils einzeln zentriert und gestreckt oder gestaucht sind. Somit stehen vorteilhafterweise für jede Art von Verschmutzung jeweils mehrere Münzart-Referenzprofile RM_{1;} RM₂, RM₃ zur Verfügung, sodass die zu untersuchende Münze 1 nicht nur mit verschiedenen Arten von Referenzmünzen, sondern auch mit einer Anzahl an Münzart-Referenzprofilen RM, die jeweils die selbe Art von Verschmutzung repräsentieren, verglichen werden kann.

Wird nun das für eine verschmutzte zu untersuchende Münze 1 erstellte Profil P mit den für auf unterschiedliche Arten verschmutzte Referenzmünzen erstellten Münzart-Referenzprofilen RM₁, RM₂, RM₃ verglichen, wird ein diesbezüglicher Übereinstimmungsmaßwert für jedes der Münzart-Referenzprofile RM_{1;} RM₂, RM₃ ermittelt, gegebenenfalls auch jeweils für mehrere Oberflächenbereiche O₁, O₂, O₃ bzw. Spektralbereiche derselben zu untersuchenden Münze 1. Dabei reicht es für die Feststellung einer Verschmutzung aus, wenn der für das Profil P₁, P₂, P₃ eines einzigen der Oberflächenbereiche O₁, O₂, O₃ ermittelte Übereinstimmungsmaßwert eine Verschmutzung indiziert, wie dies in **Fig. 7** dargestellt ist. In **Fig. 7** zeigt nur das Profil P₁ des Oberflächenbereichs O₁ eine Übereinstimmung mit dem Münzart-Referenzprofil RM₃ einer verschmutzten Referenzmünze an, während die anderen beiden Profile P₂, P₃ der Oberflächenbereiche O₂, O₃ keine Verschmutzung indizieren.

Der Vergleich des für die zu untersuchende Münze 1 erstellten Profils P mit dem zumindest einen Referenzprofil R kann beispielsweise mittels berechnender Kreuzkorrelation C der gemessenen Profile P mit einer Menge von Referenzprofilen {R} sauberer und verschmutzter Münzen in den drei Farbkanälen *f* = {*r***,***g,b*} erfolgen, wobei RF ein Referenzprofil aus der Menge aller Referenzprofile ist. Die Kreuzkorrelation für eine Verschiebung von k Messpunkten eines Profils im Farbkanal f, wobei *f* = {*r,g,b*}, gegeben ist durch ${C}_{f} \left(k\right) = {\sum }_{n = 1}^{N} {x}_{f} \left(n\right) ⋅ {y}_{f} \left(\left(n+k\right) mod N\right)$, mit *k* = 0,..*N* - 1, wobei N die Profillänge bezeichnet.

Die Verschiebung zwischen dem für die zu untersuchende Münze 1 erstellten Profil P und dem Referenzprofil R ergibt sich aus *s* = argmax*ₖ C_{g}*(*k*), k=0,...,N-1.

Die Profillänge N ist typischerweise gegeben durch Messpunkte, wobei *D*_{2€} der Durchmesser der größten zu untersuchenden Münze 1, beispielsweise der 2-Euro-Münze, ist. Der Parameter r bezeichnet die Auflösung, z.B. r=0.3mm, und der Faktor 2 in der Formel gewährleistet, dass die Münze vollständig im Aufnahmebereich bzw. im Profil enthalten ist.

Die gesamte Kreuzkorrelation CC ist dann *CC* = *Cᵣ*(*s*) + *C_{g}*(*s*) + *C_{b}*(*s*).

Die Kreuzkorrelation wird also zwischen dem für die zu untersuchende Münze 1 erstellten Profil P und der Menge von Referenzprofilen R ermittelt, die beispielsweise Referenzprofile R in der Verarbeitungseinheit 4 hinterlegt sind. Ist der Übereinstimmungsmaßwert zwischen dem für die zu untersuchende Münze 1 erstellten Profil P und der Menge an Referenzprofilen R ermittelt, wird in einem Klassifikationsschritt der zu untersuchenden Münze 1 beispielsweise die Klasse sauber oder verschmutzt zugewiesen, wenn der ermittelte Übereinstimmungsmaßwert eine, einen vorgegebenen Schwellenwert überschreitende, Übereinstimmung beispielsweise mit Münzart-Referenzprofilen RM zeigt, die auf eine vollständige Umfärbung des Münzbilds hindeuten. Als Ähnlichkeitsmaß bei der Ermittlung des Übereinstimmungsmaßwerts kann anstelle der Kreuzkorrelation CC beispielsweise auch eine quadratische oder absolute Abweichung berechnet werden. Mögliche Klassifikatoren, die mittels Referenzprofilen für saubere und/oder verschmutze Münzen trainiert werden, sind beispielsweise Decision Trees, neuronale Netze, k-nearest neighbors, der k-Means, - oder eine lineare Diskriminanzanalyse.

Alternativ dazu kann zur Ermittlung des Übereinstimmungsmaßwerts eine Merkmalsextraktion durchgeführt werden. Dabei werden die Profile zentriert und gestreckt oder gestaucht und ein Merkmalsvektor wird ermittelt und mit Referenzmerkmalsvektoren verglichen. Ein möglicher Merkmalsvektor ist ein Triple von Einzelfarbprofilmittelwerten $F = \left(\begin{matrix}{\sum }_{n = N / 2 - m}^{N / 2 + m} {x}_{r} \left(n\right) & {\sum }_{n = N / 2 - m}^{N / 2 + m} {x}_{g} \left(n\right) & {\sum }_{n = N / 2 - m}^{N / 2 + m} {x}_{b} \left(n\right)\end{matrix}\right)$. wobei die zentralen Mittelwerte, d.h. die mittleren Reflektionswerte in unterschiedlichen Wellenlängen im Bereich der Münze, aus zentrierten Profilen ermittelt werden. Die Länge der Mittelwertfilter ist 2m+1, wobei m entsprechend der Auflösung r und der Münzgröße zu wählen ist.

Dieser Merkmalsvektor wird für die Referenzprofile R und die für die zu untersuchenden Münzen 1 erstellten Profile P berechnet und ein Klassifikator wird angewandt. **Fig. 8** zeigt Beispiele für derartige Merkmalsvektoren, dargestellt in einem Merkmalsraum. Auf der x-, y- und z-Achse sind dabei die Reflexionsgrade RG für den grünen, roten und blauen Spektralbereich angegeben. Dabei sind auf unterschiedliche Weise verschmutzte Münzen mit einem + als Symbol dargestellt, während unverschmutzte Münzen mit einem o als Symbol gekennzeichnet sind.

Alternativ dazu kann eine Klassifikation, z.B. mittels Decision Trees, neuronaler Netze, k-nearest neighbors, k-Means, oder linearer Diskriminanzanalyse, durchgeführt werden, bei der eine Unterscheidungsfunktion ermittelt wird, die angibt, ob ein für eine zu untersuchende Münze 1 erstelltes Profil P beispielsweise mit dem hinterlegten Referenzprofil R einer unverschmutzten oder verschmutzten Referenzmünze übereinstimmt.

## Patentansprüche

1. Verfahren zur Oberflächenprüfung von Münzen (1) auf Verschmutzung, insbesondere aufgrund von chemischen Prozessen, wobei
- eine zu untersuchende Münze (1; 1a, 1b) relativ zu einem optischen Aufnahmegerät (20) derart bewegt wird, dass sich Bereiche der Oberfläche des Münzbilds im Aufnahmebereich des Aufnahmegeräts (20) befinden,
- während der Bewegung der zu untersuchenden Münze (1; 1a, 1b) mit dem optischen Aufnahmegerät (20) entlang zumindest eines Oberflächenbereichs (O; O₁, O₂, O₃) und während dieser Zeit Oberflächenpunkte des Münzbilds (10; 10a, 10b) in zumindest zwei optischen Wellenlängenbereichen aufgenommen werden, wobei derart für jeden der Wellenlängenbereiche jeweils ein Profil (P; P₁, P₂, P₃) erstellt wird, das die Reflexion in dem betreffenden Wellenlängenbereich für eine Anzahl von zeitlich aufeinander folgenden Aufnahmen darstellt, die vom Münzbild (10; 10a, 10b) der zu untersuchenden Münze (1; 1a, 1b) während ihrer Bewegung erstellt wurden,
- vorab zumindest ein Referenzprofil (R; R₁, R₂, R₃) einer Referenzmünze aufgenommen und zur Verfügung gehalten wird, das derart zentriert ist, dass die Mitte des im Aufnahmebereich des Aufnahmegeräts (20) erfassten Münzbilds der Mitte des erstellten Referenzprofils (R; R₁, R₂, R₃) entspricht, und das derart gestreckt oder gestaucht ist, dass die Breite des erfassten Münzbilds im erstellten Referenzprofil (R; R₁, R₂, R₃, R₄) einer vorgegebenen Standardbreite entspricht,
- das erstellte Profil (P; P₁, P₂, P₃) der zu untersuchenden Münze (1; 1a, 1b) derart verschoben und gestreckt oder gestaucht wird, dass die Mitte des erfassten Münzbilds (10; 10a, 10b) der zu untersuchenden Münze (1; 1a, 1b) in der Mitte des erstellten Profils (P; P₁, P₂, P₃) liegt und dass die Breite des erfassten Münzbilds (10; 10a, 10b) im erstellten Profil (P; P₁, P₂, P₃) der vorgegebenen Standardbreite entspricht,
- das erstellte Profil (P; P₁, P₂, P₃) der zu untersuchenden Münze (1; 1a, 1b) mit dem zumindest einen Referenzprofil (R; R₁, R₂, R₃, R₄) der Referenzmünze verglichen und ein diesbezüglicher Übereinstimmungsmaßwert ermittelt wird, und
- eine Verschmutzung festgestellt wird, wenn der ermittelte Übereinstimmungsmaßwert eine einen vorgegebenen Schwellenwert unterschreitende Übereinstimmung indiziert.

2. Verfahren nach Anspruch 1, **dadurch gekennzeichnet, dass** von der zu untersuchenden Münze (1; 1a, 1b) entlang einer vorgegebenen Anzahl von Oberflächenbereichen (O; O₁, O₂, O₃) jeweils Oberflächenpunkte des Münzbilds (10; 10a, 10b) in zumindest zwei optischen Wellenlängenbereichen aufgenommen werden, wobei derart für jeden der Oberflächenbereiche (O; O₁, O₂, O₃) jeweils ein Profil (P; P₁, P₂, P₃) für jeden der Wellenlängenbereiche erstellt wird.

3. Verfahren nach Anspruch 1 oder 2, **dadurch gekennzeichnet, dass** jedes erstellte Profil (P; P₁, P₂, P₃) einer zu untersuchenden Münze (1; 1a, 1b) jeweils mehrere Einzelfarbprofile (PFᵣ, PF₉, PF_{b}) umfasst, wobei jedes der Einzelfarbprofile (PFᵣ, PF_{g}, PF_{b}) in jeweils anderen Wellenlängenbereichen aufgenommene Aufnahmen der Oberflächenpunkte desselben Oberflächenbereichs (O; O₁, O₂, O₃) der jeweils zu untersuchenden Münze (1; 1a, 1b) umfasst.

4. Verfahren nach einem der vorangehenden Ansprüche, **dadurch gekennzeichnet, dass** als Referenzmünze eine unverschmutzte Münze vorgegeben wird und bei der zu untersuchenden Münze (1; 1a, 1b) eine Verschmutzung festgestellt wird, wenn der für das erstellte Profil (P; P₁, P₂, P₃) der zu untersuchenden Münze (1; 1a, 1b) ermittelte Übereinstimmungsmaßwert eine Abweichung vom Referenzprofil (R; R₁, R₂, R₃) indiziert, die den vorgegebenen Schwellenwert überschreitet.

5. Verfahren nach einem der vorangehenden Ansprüche, **dadurch gekennzeichnet, dass**
- eine Anzahl von Referenzprofilen (R; R₁, R₂, R₃) für mehrere unterschiedliche Arten von Referenzmünzen vorgegeben wird, wobei die Referenzmünzen insbesondere eine oder mehrere unverschmutzte und eine oder mehrere auf unterschiedliche Weise verschmutzte Referenzmünzen umfassen,
- das für die zu untersuchende Münze (1; 1a, 1b) erstellte Profil (P; P₁, P₂, P₃) mit jedem der Referenzprofile (R; R₁, R₂, R₃) verglichen wird und derart jeweils ein Übereinstimmungsmaßwert für jedes der Referenzprofile (R; R₁, R₂, R₃) erhalten wird, und
- die zu untersuchende Münze (1; 1a, 1b) als unverschmutzt oder verschmutzt erkannt wird, wenn aufgrund des jeweiligen Übereinstimmungsmaßwerts eine Übereinstimmung mit einem der Referenzprofile (R; R₁, R₂, R₃) der Referenzmünzen ermittelt wird.

6. Verfahren nach einem der vorangehenden Ansprüche, **dadurch gekennzeichnet, dass** für jede Art von Referenzmünze jeweils ein Referenzprofil (R; R₁, R₂, R₃) herangezogen wird, das eine Anzahl von für derartige Referenzmünzen erstellten Münzart-Referenzprofilen (RM) umfasst, wobei die Münzart-Referenzprofile (RM) jeweils einzeln zentriert und gestreckt oder gestaucht sind, und
dass das für die zu untersuchende Münze erstellte Profil (P; P₁, P₂, P₃) mit jedem einzelnen Münzart-Referenzprofil (RM) verglichen und ein diesbezüglicher Übereinstimmungsmaßwert für jedes der Münzart-Referenzprofile (RM) ermittelt wird.

7. Verfahren nach einem der vorangehenden Ansprüche, **dadurch gekennzeichnet, dass** jedes Referenzprofil (R; R₁, R₂, R₃) jeweils mehrere Einzelreferenzfarbprofile (RFᵣ, RF_{g}, RF_{b}) umfasst, wobei jedes der Einzelreferenzfarbprofile (RFᵣ, RF_{g}, RF_{b}) in jeweils anderen Wellenlängenbereichen aufgenommene Aufnahmen der Oberflächenpunkte desselben Oberflächenbereichs der jeweiligen Referenzmünze umfasst.

8. Verfahren nach einem der vorangehenden Ansprüche, **dadurch gekennzeichnet, dass** zur Ermittlung des Übereinstimmungsmaßwerts beim Vergleich des zumindest einen für die zu untersuchende Münze (1; 1a, 1b) erstellten Profils (P; P₁, P₂, P₃) mit dem zumindest einen Referenzprofil (R; R₁, R₂, R₃) ein Ähnlichkeitsmaß, insbesondere die Kreuzkorrelation oder die Summe der quadratischen Abweichungen oder die Summe der absoluten Abweichungen, berechnet wird und/oder ein Vergleich basierend auf einer Merkmalsextraktion durchgeführt wird.

9. Verfahren nach einem der vorangehenden Ansprüche, **dadurch gekennzeichnet, dass**, sofern Profile (P; P₁, P₂, P₃) für eine Anzahl von Oberflächenbereichen der zu untersuchenden Münze (1; 1a, 1b) zur Verfügung stehen, beim Vergleich des für die zu untersuchende Münze (1; 1a, 1b) erstellten Profils (P; P₁, P₂, P₃) mit dem zumindest einen Referenzprofil (R; R₁, R₂, R₃) bei der zu untersuchenden Münze (1; 1a, 1b) bereits eine Verschmutzung festgestellt wird, wenn der für das Profil (P; P₁, P₂, P₃) eines einzigen der Oberflächenbereiche ermittelte Übereinstimmungsmaßwert eine Verschmutzung indiziert.

10. Verfahren nach einem der vorangehenden Ansprüche, **dadurch gekennzeichnet, dass** die Denomination der zu untersuchenden Münze (1; 1a, 1b) festgestellt wird und das zumindest eine Referenzprofil (R; R₁, R₂, R₃) anhand der festgestellten Denomination ausgewählt wird.

11. Verfahren nach Anspruch 10, **dadurch gekennzeichnet, dass** die Aufnahme vorgegebener Oberflächenbereiche mit dem optischen Aufnahmegerät (20) inaktiviert wird, wenn die festgestellte Denomination indiziert, dass sich Oberflächenbereiche (O; O₁, O₂, O₃) der zu untersuchenden Münze (1; 1a, 1b) außerhalb des Aufnahmebereichs des Aufnahmegeräts (20) befinden.

12. Verfahren nach einem der vorangehenden Ansprüche, **dadurch gekennzeichnet, dass**
- für jede Münzseite der zu untersuchenden Münze (1; 1a, 1b) für zumindest einen Oberflächenbereich (O; O₁, O₂, O₃) Oberflächenpunkte des Münzbilds (10; 10a, 10b) in zumindest zwei optischen Wellenlängenbereichen aufgenommen werden, wobei derart für jeden der Wellenlängenbereiche jeweils ein Profil (P; P₁, P₂, P₃) erstellt wird,
- das für die zweite Münzseite erstellte Profil (P; P₁, P₂, P₃) zentriert und gestreckt oder gestaucht wird, sodass die Mitte des erfassten Münzbilds in der Mitte des erstellten Profils (P') liegt und dass die Breite des erfassten Münzbilds im erstellten Profil (P; P₁, P₂, P₃) der vorgegebenen Standardbreite entspricht, und
- das zumindest eine für die zweite Münzseite erstellte Profil (P; P₁, P₂, P₃) mit zumindest einem Referenzprofil (R; R₁, R₂, R₃) verglichen wird und ein diesbezüglicher Übereinstimmungsmaßwert ermittelt wird.

13. Verfahren nach Anspruch 12, **dadurch gekennzeichnet, dass** das zumindest eine für die zweite Münzseite erstellte Profil (P; P₁, P₂, P₃) mit demselben Referenzprofil (R; R_{1;} R₂, R₃) verglichen wird, wie das für die erste Münzseite erstellte Profil (P; P₁, P₂, P₃) und/oder
dass das zumindest eine für die zweite Münzseite der zu untersuchenden Münze erstellte Profil (P; P₁, P₂, P₃) gemäß der Zentrierung und/oder Streckung oder Stauchung, die für das entsprechende für die erste Münzseite erstellte Profil (P; P₁, P₂, P₃) ermittelt wurden, zentriert und/oder gestreckt oder gestaucht wird.

14. Verfahren nach einem der vorangehenden Ansprüche, **dadurch gekennzeichnet, dass** die Gerätedrift des optischen Aufnahmegeräts (20) anhand desjenigen Helligkeitswerts erfolgt, der ohne zu untersuchende Münze (1; 1a, 1b) ermittelt wird und die derart ermittelte Gerätedrift zur Korrektur des für die zu untersuchende Münze (1; 1a, 1b) erstellten Profils (P; P₁, P₂, P₃) herangezogen wird.

15. Verfahren nach einem der vorangehenden Ansprüche, **dadurch gekennzeichnet, dass** die Bewegung der zu untersuchenden Münze (1; 1a, 1b) relativ zum optischen Aufnahmegerät bewirkt wird, indem die zu untersuchende Münze (1; 1a, 1b) entlang einer geneigten Ebene abrollt oder, insbesondere auf einem Förderband oder Riemen, gefördert wird oder entlang einer Freiflugstrecke am optischen Aufnahmegerät (20) vorbei transportiert wird.

16. Verfahren nach einem der vorangehenden Ansprüche, **dadurch gekennzeichnet, dass** der Zeitpunkt, insbesondere durch eine unmittelbar vor dem Aufnahmebereich des Aufnahmegeräts (20) angeordnete Triggereinheit (5), bestimmt wird, zu dem die zu untersuchende Münze (1; 1a, 1b) in den Aufnahmebereich gelangt und in einem vorgegebenen Zeitabstand nach der Detektion des Eintretens in den Aufnahmebereich der Vergleich des zumindest einen für die zu untersuchende Münze (1; 1a, 1b) erstellten Profils (P; P₁, P₂, P₃) mit dem zumindest einen Referenzprofil (R; R₁, R₂, R₃) durchgeführt wird.

## Claims

1. Method for inspecting the surface of coins (1) for contamination, particularly caused by chemical processes, wherein
- a coin (1; 1a, 1b) is moved relative to an optical capturing device (20) such that regions of the surface of the coin design are located in the recording region of the capturing device (20),
- during the movement of the coin (1; 1a, 1b) to be inspected with the optical capturing device (20) along at least one surface region (O; O₁, O₂, O₃) and during this time surface points of the coin design (10; 10a, 10b) are captured in at least two optical wavelength ranges, wherein in each case a profile (P; P₁, P₂, P₃) is set in such a manner for each of the wavelength ranges which represents the reflection in the wavelength range concerned for a number of images following one another temporally, which were made of the coin design (10; 10a, 10b) of the coin (1; 1a, 1b) to be inspected during its movement,
- in advance at least one reference profile (R; R₁, R₂, R₃) of a reference coin is captured and kept available, which is centred such that the middle of the coin design captured in the capture region of the capturing device (20) corresponds to the middle of the created reference profile (R, R₁ R₂, R₃), and which is stretched or compressed such that the width of the captured coin image in the created reference profile (R, R₁ R₂, R₃, R4) corresponds to a predetermined standard width,
- the created profile (P; P₁ P₂, P₃) of the coin (1; 1a, 1b) to be inspected is displaced and stretched or compressed such that the middle of the detected coin design (10; 10a, 10b) of the coin (1; 1a, 1b) to be inspected is situated in the middle of the created profile (P; P₁, P₂, P₃) and that the width of the captured coin image (10; 10a, 10b) in the created profile (P; P₁, P₂, P₃) corresponds to the predetermined standard width,
- the created profile (P; P₁, P₂, P₃) of the coin (1; 1a, 1b) to be inspected is compared with the at least one reference profile (R; R₁, R₂, R₃, R4) of the reference coin and a consistency value in this respect is determined, and
- a contamination is ascertained when the determined consistency value indicates a consistency which undershoots a predetermined threshold value.

2. Method according to claim 1, **characterised in that** from the coin to be inspected (1; 1a, 1b), respective surface points of the coin design (10; 10a, 10b) along a predetermined number of surface regions (O; O₁, O₂, O₃) are captured in at least two optical wavelength ranges, wherein thus in each case a profile (P; P₁, P₂, P₃) for each of the surface regions (O; O₁, O₂, O₃) is created for each of the wavelength ranges.

3. Method according to claim 1 or 2, **characterised in that** each created profile (P; P₁, P₂, P₃) of a coin (1; 1a, 1b) to be inspected comprises in each case several individual colour profiles (PFᵣ, PF_{g}, PF_{b}), wherein each of the individual colour profiles (PFᵣ, PF_{g}, PF_{b}) includes images of the surface points of the same surface region (O; O₁, O₂, O₃) of the respective coin (1; 1a, 1b) to be inspected which have been captured in respectively other wavelength ranges.

4. Method according to any of the preceding claims, **characterised in that** an uncontaminated coin is prespecified as a reference coin and a contamination is determined for the coin (1; 1a, 1b) to be inspected when the consistency value determined for the created profile P₁, P₂, P₃) of the coin (1; 1a, 1b) to be inspected indicates a deviation from the reference profile (R; R₁, R₂, R₃) which overshoots the predetermined threshold value.

5. Method according to any of the preceding claims, **characterised in that**
- a number of reference profiles (R; R₁, R₂, R₃) is predetermined for several different types of reference coins, wherein the reference coins comprise in particular one or several reference coins which are uncontaminated and one or several reference coins which are contaminated in different ways,
- the profile (P; P₁ P₂, P₃) created for the coin (1; 1a, 1b) to be inspected is compared with each of the reference profiles R; R₁, R₂, R₃) and thus in each case a consistency value is obtained for each of the reference profiles (R; R₁, R₂, R₃), and
- the coin (1; 1a, 1b) to be inspected is recognised as uncontaminated or contaminated when on the basis of the respective consistency value a consistency with one of the reference profiles (R; R₁, R₂, R₃) of the reference coins is determined.

6. Method according to any of the preceding claims, **characterised in that** for each type of reference coin in each case one reference profile (R; R₁, R₂, R₃) is used which comprises a number of coin type reference profiles (RM) for reference coins of this sort, wherein the coin type reference profiles (RM) are in each case individually centred and stretched or compressed, and
that the profile (P; P₁ P₂, P₃) created for the coin to be inspected is compared with each single coin type reference profile (RM) and a consistency value in this regard is determined for each of the coin type reference profiles (RM).

7. Method according to any of the preceding claims, **characterised in that** each reference profile (R; R₁, R₂, R₃)comprises in each case several individual reference colour profiles (RFᵣ, RF_{g}, RF_{b}), wherein each of the individual reference colour profiles (RFᵣ, RF_{g}, RF_{b}) includes images of the surface points of the same surface region of the respective reference coin captured in respectively different wavelength ranges.

8. Method according to any of the preceding claims, **characterised in that** for determining the consistency value when comparing the at least one profile (P; P₁ P₂, P₃) created for the coin (1; 1a, 1b) to be inspected with the at least one reference profile (R; R₁, R₂, R₃)a similarity value, in particular the cross-correlation or the sum of the quadratic deviations for the sum of the absolute deviations is calculated and/or a comparison is carried out based on a characteristic extraction.

9. Method according to any of the preceding claims, **characterised in that** if profiles (P; P₁ P₂, P₃) for a number of surface regions of the coin (1; 1a, 1b) to be inspected are available, when comparing the profile (P; P₁, P₂, P₃) created for the coin (1; 1a, 1b) to be inspected with the at least one reference profile (R; R₁ R₂, R₃) a contamination is determined in the case of the coin (1; 1a, 1b) to be inspected if the consistency value determined for the profile (P; P₁ P₂, P₃) of one single one of the surface regions indicates a contamination.

10. Method according to any of the preceding claims, **characterised in that** the denomination of the coin (1; 1a, 1b) to be inspected is determined and the at least one reference profile (R; R₁, R₂, R₃) is selected on the basis of the determined denomination.

11. Method according to claim 10, **characterised in that** the capture of predetermined surface regions with the optical capturing device (20) is deactivated when the determined denomination indicates that surface regions (O; O₁, O₂, O₃)of the coin (1; 1a, 1b) to be inspected are located outside capturing region of the capturing device (20).

12. Method according to any of the preceding claims, **characterised in that** for each coin side of the coin (1; 1a, 1b) to be inspected, for at least one surface region (O; O₁, O₂, O₃), surface points of the coin design (10; 10a, 10b) are captured in at least two optical wavelength ranges, wherein thus respectively one profile (P; P₁ P₂, P₃) is created for each of the wavelength ranges,
- the profile (P; P₁ P₂, P₃) created for the second coin side is centred and stretched or compressed, such that the middle of the captured coin design is situated in the middle of the created profile (P') and that the width of the captured coin design in the created profile (P; P₁, P₂, P₃) corresponds to the predetermined standard width, and
- the at least one profile (P; P₁, P₂, P₃) created for the second coin side is compared with at least one reference profile (R; R₁, R₂, R₃) and a consistency value is determined in this regard.

13. Method according to claim 12, **characterised in that** the at least one profile (P; P₁, P₂, P₃)created for the second coin side is compared with the same reference profile (R; R₁, R₂, R₃) as the profile (P; P₁, P₂, P₃) created for the first coin side and/or
that the at least one profile (P: P₁, P₂, P₃) created for the second coin side of the coin to be inspected is centred and/or stretched or compressed according to the centring and/or stretching or compressing which were determined for the corresponding profile (P; P₁ P₂, P₃) created for the first coin side.

14. Method according to any of the preceding claims, **characterised in that** the equipment drift of the optical capturing device (20) takes place on the basis of the brightness value which is determined without the coin (1; 1a, 1b) to be inspected and the equipment drift determined in this manner is used for correcting the profile (P; P₁, P₂, P₃) created for the coin (1; 1a, 1b) to be inspected.

15. Method according to any of the preceding claims, **characterised in that** the movement of the coin (1; 1a, 1b) to be inspected is effected relative to the optical capturing device, **in that** the coin (1; 1a, 1b) to be inspected rolls along an inclined plane or is conveyed, in particular on a conveyor belt or belt, or is transported along a free flight path past the optical capturing device (20).

16. Method according to any of the preceding claims, **characterised in that** the point in time is specified, particularly by means of a trigger unit (5) arranged directly prior to the capturing region of the capturing device (20), at which the coin (1; 1a, 1b) to be inspected enters into the capturing region and at a predetermined time interval after the detection of the entrance into the capturing region the comparison of the at least one profile (P; P₁ P₂, P₃) created for the coin (1; 1a, 1b) to be inspected with the at least one reference profile (R; R₁ R₂, R₃) is carried out.

## Revendications

1. Procédé de contrôle de la surface de pièces de monnaie (1) relativement à de la pollution, en particulier en raison de processus chimiques, dans lequel
- une pièce de monnaie (1 ; 1a, 1b) à examiner est déplacée par rapport à un appareil d'enregistrement optique (20) de sorte que des plages de la surface de l'image de pièce de monnaie se trouvent dans la plage d'enregistrement de l'appareil d'enregistrement (20),
- pendant le déplacement de la pièce de monnaie (1 ; 1a, 1b) à examiner avec l'appareil d'enregistrement optique (20) le long d'au moins une plage de surface (O ; O₁, O₂, O₃) et pendant ce temps, des points de surface de l'image de pièce de monnaie (10 ; 10a, 10b) sont enregistrés dans au moins deux plages de longueurs d'onde optiques, dans lequel, respectivement, pour chacune des plages de longueurs d'onde, un profil (P ; P₁, P₂, P₃) qui représente la réflexion dans la plage de longueurs d'onde concernée pour un certain nombre d'images vue successives dans le temps qui ont été établies à partir de l'image (10; 10a, 10b) de la pièce de monnaie (1 ; 1a, 1b) à examiner pendant son déplacement,
- au moins un profil (R ; R₁, R₂, R₃) de référence d'une pièce de monnaie de référence est préalablement enregistré et tenu à disposition, lequel est centré de sorte que le centre de l'image de pièce de monnaie enregistrée dans la plage d'enregistrement de l'appareil d'enregistrement (20) correspond au centre du profil (R ; R₁ R₂, R₃) de référence établi, et lequel est étiré ou comprimé de sorte que la largeur de l'image de pièce de monnaie enregistrée dans le profil (R ; R₁ R₂, R₃, R4) de référence établi correspond à une largeur standard prédéfinie,
- le profil (P ; P₁, P₂, P₃) établi de la pièce de monnaie (1; 1a, 1b) à examiner est déplacé et étiré ou comprimé de sorte que le centre de l'image de pièce de monnaie (10 ; 10a, 10b) enregistrée de la pièce de monnaie (1 ; 1a, 1b) à examiner se trouve au milieu du profil (P ; P₁, P₂, P₃) établi et en ce que la largeur de l'image de pièce de monnaie (10 ; 10a, 10b) enregistrée dans le profil (P ; P₁, P₂, P₃) établi correspond à la largeur standard prédéfinie,
- le profil (P ; P₁, P₂, P₃) établi de la pièce de monnaie (1; 1a, 1b) à examiner est comparé à l'au moins un profil (R ; R₁, R₂, R₃, R4) de référence de la pièce de monnaie de référence et une valeur de concordance à cet égard est déterminée, et
- une pollution est constatée lorsque la valeur de concordance déterminée indique une concordance inférieure à un seuil prédéfini.

2. Procédé selon la revendication 1, **caractérisé en ce que** des points de surface de l'image (10 ; 10a, 10b) de la pièce de monnaie (1 ; 1a, 1b) à examiner sont enregistrés le long d'un nombre prédéterminé de plages de surface (O ; O₁, O₂, O₃) respectivement dans au moins deux plages de longueurs d'onde optiques, dans lequel, respectivement pour chacune des plages de surface (O ; O₁, O₂, O₃), un profil (P ; P₁ P₂, P₃) est ainsi établi pour chacune des plages de longueurs d'onde.

3. Procédé selon la revendication 1 ou 2, **caractérisé en ce que** chaque profil (P ; P₁, P₂, P₃) établi d'une pièce de monnaie (1 ; 1a, 1b) à examiner comprend respectivement plusieurs profils de couleur individuels (PFᵣ, PF_{g}, PF_{b}), dans lequel chacun des profils de couleur individuels (PFᵣ, PF_{g}, PF_{b}) comprend des images des points de surface de la même plage de surface (O ; O₁, O₂, O₃) de la pièce de monnaie (1 ; 1a, 1b) respectivement à examiner, prises dans des plages de longueurs d'onde respectivement différentes.

4. Procédé selon l'une quelconque des revendications précédentes, **caractérisé en ce qu'**une pièce de monnaie non polluée est donnée comme pièce de monnaie de référence et **en ce qu'**une pollution est constatée sur la pièce de monnaie (1 ; 1a, 1b) à examiner lorsque la valeur de concordance déterminée pour le profil (P ; P₁, P₂, P₃) établi de la pièce de monnaie (1 ; 1a, 1b) à examiner indique un écart par rapport au profil de référence (R ; R₁, R₂, R₃) qui dépasse la valeur seuil prédéfinie.

5. Procédé selon l'une quelconque des revendications précédentes, **caractérisé en ce que**
- un certain nombre de profils (R ; R₁, R₂, R₃) de référence sont prédéterminés pour plusieurs types différents de pièces de monnaie de référence, dans lequel les pièces de monnaie de référence comprennent en particulier une ou plusieurs pièces de monnaie de référence non polluées et une ou plusieurs pièces de monnaie de référence polluées de différentes manières,
- le profil (P ; P₁ P₂, P₃) établi pour la pièce de monnaie (1 ; 1a, 1b) à examiner est comparé à chacun des profils (R ; R₁ R₂, R₃) de référence et une valeur de concordance respective est ainsi obtenue pour chacun des profils (R ; R₁, R₂, R₃) de référence, et
- la pièce de monnaie (1 ; 1a, 1b) à examiner est reconnue comme non polluée ou polluée si, sur la base de la valeur de concordance respective, une concordance avec l'un des profils (R ; R₁, R₂, R₃) de référence des pièces de monnaie de référence est déterminée.

6. Procédé selon l'une quelconque des revendications précédentes, **caractérisé en ce que**, pour chaque type de pièce de monnaie de référence, un profil (R ; R₁, R₂, R₃) de référence respectif est utilisé, lequel comprend un certain nombre de profils de référence de type de pièce de monnaie (RM) établis pour de telles pièces de monnaie de référence, dans lequel les profils de référence de type de pièce de monnaie (RM) sont respectivement centrés individuellement et étirés ou comprimés, et
**en ce que** le profil (P ; P₁, P₂, P₃) établi pour la pièce de monnaie à examiner est comparé à chaque profil de référence de type de pièce de monnaie (RM) individuel et une valeur de concordance à cet égard est déterminée pour chacun des profils de référence de type de pièce de monnaie (RM).

7. Procédé selon l'une quelconque des revendications précédentes, **caractérisé en ce que** chaque profil (R ; R₁ R₂, R₃) de référence comprend respectivement plusieurs profils de couleur de référence individuels (RFᵣ, RF_{g}, RF_{b}), dans lequel chacun des profils de couleur de référence individuels (RFᵣ, RF_{g}, RF_{b}) comprend des images des points de surface de la même plage de surface de la pièce de monnaie de référence respective, prises dans des plages de longueurs d'onde respectivement différentes.

8. Procédé selon l'une quelconque des revendications précédentes, **caractérisé en ce que**, pour déterminer la valeur de concordance lors de la comparaison du au moins un profil (P ; P₁, P₂, P₃) établi pour la pièce de monnaie (1 ; 1a, 1b) à examiner avec le au moins un profil (R ; R₁, R₂, R₃) de référence, une mesure de similitude est calculée, en particulier la corrélation croisée ou la somme des écarts quadratiques ou la somme des écarts absolus, et/ou une comparaison sur la base d'une extraction de caractéristiques est effectuée.

9. Procédé selon l'une quelconque des revendications précédentes, **caractérisé en ce que**, dans la mesure où des profils (P ; P₁ P₂, P₃) sont disponibles pour un certain nombre de plages de surface de la pièce de monnaie (1 ; 1a, 1b) à examiner, lors de la comparaison du profil (P ; P₁, P₂, P₃) établi pour la pièce de monnaie (1 ; 1a, 1b) à examiner avec le au moins un profil (R ; R₁ R₂, R₃) de référence, une pollution est déjà constatée pour la pièce de monnaie (1 ; 1a, 1b) à examiner lorsque la valeur de concordance déterminée pour le profil (P ; P₁ P₂, P₃) d'une seule des plages de surface indique une pollution.

10. Procédé selon l'une quelconque des revendications précédentes, **caractérisé en ce que** la dénomination de la pièce de monnaie (1; 1a, 1b) à examiner est constatée et **en ce que** le au moins un profil (R ; R₁, R₂, R₃) de référence est sélectionné à l'aide de la dénomination constatée.

11. Procédé selon la revendication 10, **caractérisé en ce que** l'enregistrement de plages de surface prédéterminées avec l'appareil d'enregistrement optique (20) est désactivé lorsque la dénomination constatée indique que des plages de surface (O ; O₁, O₂, O₃) de la pièce de monnaie (1; 1a, 1b) à examiner se trouvent en dehors de la plage d'enregistrement de l'appareil d'enregistrement (20).

12. Procédé selon l'une quelconque des revendications précédentes, **caractérisé en ce que**
- pour chaque face de la pièce de monnaie (1; 1a, 1b) à examiner, des points de surface de l'image de pièce de monnaie (10 ; 10a, 10b) sont enregistrés pour au moins une plage de surface (O ; O₁, O₂, O₃) dans au moins deux plages de longueurs d'onde optiques, dans lequel un profil (P ; P₁ P₂, P₃) est ainsi respectivement établi pour chacune des plages de longueurs d'onde,
- le profil (P ; P₁ P₂, P₃) établi pour la seconde face de pièce de monnaie est centré et étiré ou comprimé, de sorte que le centre de l'image de pièce de monnaie enregistrée se trouve au milieu du profil établi (P') et que la largeur de l'image de pièce de monnaie enregistrée dans le profil (P ; P₁, P₂, P₃) établi correspond à la largeur standard prédéfinie, et
- le au moins un profil (P; P₁, P₂, P₃) établi pour la seconde face de la pièce de monnaie est comparé à au moins un profil (R ; R₁, R₂, R₃) de référence et une valeur de concordance à cet égard est déterminée.

13. Procédé selon la revendication 12, **caractérisé en ce que** ledit au moins un profil (P ; P₁, P₂, P₃) établi pour la seconde face de pièce de monnaie est comparé au même profil (R ; R₁, R₂, R₃) de référence que le profil (P ; P₁, P₂, P₃) établi pour la première face de pièce de monnaie, et/ou
**en ce que** le au moins un profil (P : P₁, P₂, P₃) établi pour la seconde face de pièce de monnaie de la pièce de monnaie à examiner est centré et/ou étiré ou comprimé conformément au centrage et/ou à l'étirement ou à la compression déterminés pour le profil (P ; P₁ P₂, P₃) correspondant établi pour la première face de pièce de monnaie.

14. Procédé selon l'une quelconque des revendications précédentes, **caractérisé en ce que** la dérive d'appareil d'enregistrement optique (20) est effectuée à l'aide de la valeur de luminosité qui est déterminée sans pièce de monnaie (1 ; 1a, 1b) à examiner et **en ce que** la dérive de l'appareil ainsi déterminée est utilisée pour corriger le profil (P ; P₁, P₂, P₃) établi pour la pièce de monnaie à examiner (1 ; 1a, 1b).

15. Procédé selon l'une quelconque des revendications précédentes, **caractérisé en ce que** le mouvement de la pièce de monnaie (1 ; 1a, 1b) à examiner par rapport à l'appareil d'enregistrement optique est provoqué en faisant rouler la pièce de monnaie (1 ; 1a, 1b) à examiner le long d'un plan incliné ou en la transportant, en particulier sur une bande transporteuse ou une courroie, ou en la transportant le long d'un trajet de vol libre devant l'appareil d'enregistrement optique (20).

16. Procédé selon l'une quelconque des revendications précédentes, **caractérisé en ce que** l'on détermine, en particulier par une unité de déclenchement (5) agencée directement devant la plage d'enregistrement de l'appareil d'enregistrement (20), le moment auquel la pièce de monnaie (1 ; 1a, 1b) à examiner arrive dans la plage d'enregistrement et, à un intervalle de temps prédéterminé après la détection de l'entrée dans la plage d'enregistrement, la comparaison du au moins un profil (P ; P₁ P₂, P₃) établi pour la pièce de monnaie (1; 1a, 1b) à examiner est effectuée avec le au moins un profil (R ; R₁ R₂, R₃) de référence.
